# NEUE EUROPÄISCHE PATENTSCHRIFT

(11) **EP 0 106 801 B2**
(45) Veröffentlichungstag und Bekanntmachung des Hinweises auf die Entscheidung über den Einspruch: **15.07.1992**
(45) Hinweis auf die Patenterteilung: 29.01.1986
(21) Anmeldenummer: 83810451.1
(22) Anmeldetag: 04.10.1983
(51) Int. Cl.: B41J 13/00, B41J 11/58

(54) **Vorrichtung zum Beschicken einer Büromaschine mit Einzel-Blättern**
Device for feeding an office machine with individual sheets
Dispositif pour alimenter une machine de bureau en feuilles individuelles

(30) Priorität: 12.10.1982 CH 5957/82
(43) Veröffentlichungstag der Anmeldung: 25.04.1984
(73) Patentinhaber: Rünzi, Kurt, CH-8126 Zumikon (CH)
(72) Erfinder: Rünzi, Kurt, CH-8126 Zumikon (CH)
(74) Vertreter: Münch, Otto

(56) Entgegenhaltungen:
- EP-A- 0 105 844
- CH-A- 611 577
- DE-A- 2 913 594
- DE-A- 3 024 036
- DE-B- 1 786 545
- US-A- 2 046 001
- US-A- 4 113 244
- US-A- 4 248 415

## Beschreibung

Die Erfindung bezieht sich auf eine Vorrichtung zum Beschicken einer Büromaschine, insbesondere eines Schreibautomaten mit Einzel-Blättern, nach dem Oberbegriff des Patentanspruches 1.

Aus der CH-PS 611577 ist bereits eine Einrichtung an einer Büromaschine zum selbsttätigen Beschicken derselben mit Einzel-Blättern bekannt. Mit der Erfindung soll die Aufgabe gelöst werden, eine solche Vorrichtung weiterzuentwickeln derart, dass sie kompakter ausgebildet werden kann, eine einfachere Vereinzelung der Blätter und eine leichte Anpassung an unterschiedliche Maschinenfabrikate mit unterschiedlichen Papierbreiten möglich ist.

Diese Aufgabe wird durch die im Kennzeichen des Patentanspruches 1 genannten Merkmale gelöst.

Dadurch ist es möglich, die Vorrichtung zur Verwendung auf unterschiedlichen Maschinen besonders einfach und kostengünstig zu gestalten, da die gleichen Teile verwendbar sind. Ausserdem wird die Anpassung an unterschiedliche Blattformate erleichtert Zudem werden Störungen im Blatt-Transport beim Nachfüllen des Vorratsstapels vermieden. Durch das Werschieben der Wippen wird gleichzeitig auch die Abzugsrolle mitverschoben.

In der Zeichnung ist ein Ausführungsbeispiel des Erfindungsgegenstandes dargestellt. Es zeigen:
Fig. 1 eine Draufsicht auf die Vorrichtung,
Fig. 2 ein Schnitt nach der Linie 11-11 in Fig. 1,
Fig. 3 ein Schnitt nach der Linie 111-111 in Fig. 1,
Fig. 4 eine Draufsicht auf ein Detail der Wippe,
Fig. 5 eine perspektivische Ansicht der auf eine Büromaschine aufgesetzten Vorrichtung.

Die Vorrichtung dient zum Zuführen von Einzel-Blättern oder mehreren zu einem Satz zusammengefügten Blättern zu einer Büromaschine, beispielsweise einem Schreibautomat oder Drucker, in welcher Maschine die Blätter in üblicher Weise beschriftet oder bedruckt werden. Die Blätter liegen in Form eines Vorratsstapels 6 auf zwei parallel angeordneten Wippen 2 und werden durch zwei antreibbare Abzugsrollen 15 einer Schreibwalze 3 zugeführt. Hernach gelangen die beschrifteten Blätter zwischen zwei Transportwalzen 4,5 und werden schliesslich auf einem schrägen Ablegestapel 7 abgelegt. Die beiden Wippen 2 sitzen auf einer im Querschnitt als Vierkant ausgebildeten Wippenachse 9, welche in den beiden Seitenwänden 8 drehbar gelagert ist. Durch Schrauben 11 können die Wippen 2 auf der Wippenachse 9 fixiert werden. Durch die Vierkantform der Wippenachse 9 ist sichergestellt, dass beide Wippen 2 eine synchrone Schwenkbewegung ausführen. Jede der beiden seitlichen, vertikalen Begrenzungswände 12 enthält einen sich nach oben öffnenden Schlitz 16, welcher von der Antriebswelle 14 für die Abzugsrollen 15 durchdrungen wird. Somit können sich die Wippen 2 verschwenken, ohne dass dies die Lage derAbzugsrollen 15 beeinflusst. Je eine auf der Antriebswelle 14 sitzende Distanzbuchse 46 greift mit ihrer radialen Rille 42 mit Spiel in den Schlitz 16 ein und ist mit der Abzugsrolle drehbar verbunden. Dadurch lässt sich die Wippe 2 entlang der Wippenachse 9 verschieben und dabei wird gleichzeitig die Abzugsrolle 15 mitverschoben.

Mit der Wippe 2 ist ein Profilblech 19 schwenkbar verbunden. Dieses ist in einer Schwenkachse 24 im hintern Drittel der Wippe 2 gelagert und enthält vorn einen Anschlag 18 für den Vorratsstapel 6, der oben in eine Führungsplatte 20 übergeht. Die Führungsplatte 20 erstreckt sich angenähert parallel zum Vorratsstapel 6. Die Lage der Führungsplatte 20 ist relativ zum Umfang der Abzugswalze 15 so gewählt, dass sich das oberste Blatt des Vorratsstapels 6 angenähert in gleicher Höhe wie die Oberkante der Führungsplatte 20 befindet. Der Anschlag 18 und die Führungsplatte 20 bilden zusammen einen rechten Winkel. Zwischen dem Profilblech 19 und dem Wippenboden 13 befindet sich eine Druckfeder 40, welche das Bestreben hat, die Wippe 2 samt dem sich auf dem Wippenboden 13 befindlichen Vorratsstapel 6 gegen die Abzugsrolle 15 anzudrücken, so dass die Abzugsrolle 15 mit Reibschluss gegen das oberste Blatt des Vorratsstapels anliegt.

Zur Vereinzelung der auf dem Vorratsstapel liegenden Blätter und um eine Doppelförderung zu verhindern, ist jede Wippe 2 mit einer dreieckförmigen Vereinzelungsecke 28 versehen, welche den Vorratsstapel 6 an gegenüberliegenden Ecken oben überragt, wie dies insbesondere aus Fig. 4 ersichtlich ist. Jede Vereinzelungsecke 28 sitzt auf dem abgekröpften Teil 44 einer Schwenkplatte 26 und bildet ein einziges Stück. Die Schwenkplatte 26 ist um eine zur Wippenachse 9 parallele Drehachse 30 schwenkbar gelagert. Die Anordnung dieser Schwenkplatte 26 auf den beiden Wippen 2 ist spiegelbildlich. Diese Schwenkplatten 26 können sich sowohl relativ zu den Wippen 2 als auch relativ zum Profilblech 19 unabhängig bewegen. Das Profilblech 19 liegt mit seiner Unterseite gegen einen unbeweglichen Teil 32 an, der vorzugsweise ein Bestandteil der ganzen Baugruppe oder der Maschine ist. Auch die Schwenkplatte 26 stösst gegen diesen Teil 32, wenn der Wippenboden 13 zum Zwecke des Nachfüllens des Vorratsstapels in Richtung des Pfeiles B bewegt wird. Zur Abstützung des hintern Teiles des Vorratsstapels 6 ist jede Wippe mit einem U-förmigen Bügel versehen, der wegnehmbar ausgebildet ist und ausserdem im Nichtgebrauchszustand parallel zum Wippenboden 13 unter diesen eingeschoben werden kann.

Zwischen dem Vorratsstapel-Anschlag 18 und dem abgekröpften Teil 44 der Schwenkplatte 26, welcher die Vereinzelungsecke 28 trägt, ist ein Zwischenraum a vorhanden, so dass der Vorratsstapel 6 vorn nur am Anschlag 18 anliegt, um ein Klemmen zwischen Vorratsstapel 6 und Vereinzelungsecken 28 zu vermeiden.

Die Abzugsrollen 15 sind je mit einer nicht näher dargestellten Überholkupplung versehen, so dass sie sich auf einem in Richtung des Pfeiles C abgezogenen, obersten Blatt frei drehen können, ohne dass die Antriebswelle 14 mitdreht.

Die beiden Seitenwände 8 der Vorrichtung sind untereinander durch Streben 10 verbunden. Auf der Aussenseite der Seitenwände 8 befinden sich Abdeckhauben 38, welche die Antriebsorgane für die Antriebswelle 14 und damit die Abzugsrollen 15 überdecken. Die Ausbildung ist vorzugsweise so getroffen, dass die von der Schreibwalze 3 abgeleitete Bewegung durch Zahnriemen auf die Antriebswelle 14 übertragen wird unter Zwischenschaltung eines Getriebes mit unterbrochener Bewegung.

Zum Nachfüllen des Vorratsstapels 6 genügt es, gegen den Wippenboden 13 einen Druck in Richtung des Pfeiles B auszuüben und die neuen Blätter unter die Vereinzelungsecken 28 zu schieben. Bei einem Antrieb der Abzugsrollen 15 in Richtung des Pfeiles C wird auf das oberste Blatt durch Reibschluss eine Kraft in Richtung des Pfeiles C ausgeübt. Da dieses oberste Blatt vorerst an der Transportbewegung in Richtung des Pfeiles C durch die Vereinzelungsecken 28 gehindert ist, bildet es zwischen der Abzugsrolle 15 und den beiden Vereinzelungsecken 28 eine bogenförmige Wölbung und springt hernach überdie Vereinzelungsecken 28 hinaus. Dadurch wird auf besonders einfache Weise eine unerwünschte Doppelförderung von Blättern zuverlässig verhindert.

## Patentansprüche

1. Vorrichtung zum Beschicken einer Büromaschine, insbesondere eines Schreibautomaten, mit Einzel-blättern von einem auf einer schrägen, schwenkbaren und abgefederten Wippe (2) mit einem Wippenboden (13) aufliegenden Vorratsstapel (6), wobei das oberste Blatt des Vorratsstapels (6) mit Reibschluss gegen zwei auf einer Antriebswelle (14) gelagerte Abzugsrollen (15) anliegt, der Vorratsstapel (6) mit den Blattvorderkanten gegen einen Vorratsstapel-Anschlag (18) anstösst und Vereinzelungsorgane (28) für die abzuziehenden Blätter vorhanden sind, dadurch gekennzeichnet, dass die Vorrichtung zwei parallel zur Antriebswelle (14) verschiebbare, einzeln abgefederte Wippen (2) aufweist, die je einen Wippenboden (13) haben, wobei die beiden Wippen (2) durch eine parallel zur Antriebswelle (14) angeordnete, horizontale Achse (9) parallel verschwenkbar sind, dass die Abzugsrollen (15) auf der Antriebswelle (14) verschiebbar sind, dass die beiden Wippen (2) über je ein Kupplungselement (46,48) mit je einer der Abzugsrollen (15) verbunden sind und je eines der als Vereinzelungsecken (28) ausgebildeten Vereinzelungsorgane tragen, dass der Vorratsstapel-Anschlag (18) schwenkbar mit den Wippen (2) verbunden ist, und dass jeweils eine Vereinzelungsecke (28) durch eine Platte (26) getragen ist, die an der zugehörigen Wippe (2) um eine zur Wippenachse parallele Achse (30) schwenkbar befestigt ist.

2. Vorrichtung nach Patentanspruch 1, dadurch gekennzeichnet, dass jede Wippe (2) eine vertikale Begrenzungswand (12) mit einer schlitzförmigen Öffnung (16) aufweist, in die eine mit einer Rille (42) versehene, das Kupplungselement bildende Distanzbuchse (46) hineinragt, welche die Abzugsrolle (15) bein einer Verschiebung der Wippe (2) mitnimmt.

3. Vorrichtung nach Patentanspruch 1 oder 2, dadurch gekennzeichnet, dass der Vorratsstapel-Anschlag (18) eine den Wippenboden (13) untergreifende Verlängerung (22) aufweist, die im hintersten Drittel mit der Wippe (2) schwenkbarverbunden ist und zwischen dieser Verlängerung (22) und dem Wippenboden (13) eine Druckfeder (40) vorhanden ist.

4. Vorrichtung nach Patentanspruch 3, dadurch gekennzeichnet, dass die Vereinzelungsekken (28) über je eine Platte (26) schwenkbar mit der zugehörigen Wippe (2) verbunden sind, und dass für die Verlängerung (22) und die Platte (26) ein gemeinsamer Anschlagteil (32) vorhanden ist.

5. Vorrichtung nach einem der Patentansprüche 1-4, dadurch gekennzeichnet, dass jede Wippe (2) einen unter dem Wippenboden (13) einschiebbaren und/oderwegnehmbaren, als Stapelstütze dienenden Bügel (34) aufweist.

6. Vorrichtung nach einem der Patentansprüche 1-5, dadurch gekennzeichnet, dass zwischen dem Vorratsstapel-Anschlag (18) und einem zu diesem etwa parallel verlaufenden, abgewinkelten, die Vereinzelungsecke (28) tragenden Plattenteil (44) ein Abstand (a) besteht, derart, dass die Blatt-Vorderkanten des Vorratsstapels (6) nur gegen den Vorratsstapel-Anschlag (18) anliegen.

## Revendications

1. Dispositif pour alimenter une machine de bureau, machine à écrire automatique notamment, en feuilles individuelles provenant d'une pile d'alimentation (6) reposant sur un élément basculant incliné (2), élastiquement suspendu, pivotant et présentant un fond d'élément basculant (13), la feuille supérieure de la pile d'alimentation (6) s'appliquant en engagement par friction contre deux galets de traction (15) montés sur un arbre d'entraînement (14), la pile d'alimentation (6) s'appuyant par les bords avant des feuilles contre une butée de pile d'alimentation (18) et des organes de séparation (28) étant prévus pour les feuilles à tirer, caractérisé en ce que le dispositif présente deux éléments basculants (2 ) individuellement suspendus, déplaçables parallèlement à l'arbre d'entraînement (14) et possédant chacun un fond d'élément basculant (13), les deux éléments basculants (2) étant pivotants en parallèle autour d'un axe horizontal (9) disposé parallèlement à l'arbre d'entraînement (14), en ce que les galets de traction (15) peuvent être coulissés le long de l'arbre d'entraînement (14), en ce que les deux éléments basculants (2) sont respectivement reliés, par un élément d'accouplement respectif (46, 48), à un des galets de traction (14) et portent chacun un des organes de séparation configurés en coins de séparation (28), en ce que la butée de pile d'alimentation (18) est reliée en pivotement aux éléments basculants (2), et en ce que chaque coin de séparation (28) est porté par une plaque (26), qui est fixée à l'élément basculant associé (2) en pivotement autour d'un axe (30) parallèle à l'axe de l'élément basculant.

2. Dispositif selon la revendication 1, caractérisé en ce que chaque élément basculant (2) possède une paroi de délimitation verticale (12) avec une ouverture (16) en forme de fente, dans laquelle pénètre une douille d'écartement (46) munie d'une rainure (42) et constituant l'élément d'accouplement, qui entraîne avec elle le galet de traction (15) lors d'un déplacement de l'élément basculant (2).

3. Dispositif selon la revendication 1 ou 2, caractérisé en ce que la butée de pile d'alimentation (18) présente un prolongement (22) qui s'engage sous le fond d'élément basculant (13) et est relié en pivotement au tiers arrière de l'élément basculant (2), un ressort de pression (40) étant présent entre ce prolongement (22) et le fond d'élément basculant (13).

4. Dispositif selon la revendication 3, caractérisé en ce que les coins de séparation (28) sont reliés en pivotement à l'élément basculant associé (2) par l'intermédiaire d'une plaque respective (26), et en ce qu'un élément de butée commun (32) est présent pour le prolongement (22) et la plaque (26).

5. Dispositif selon l'une des revendications 1 à 4, caractérisé en ce que chaque élément basculant (2) présente un étrier (34), servant de support de pile, qui peut être enfilé sous le fond d'élément basculant (13) et/ou en être enlevé.

6. Dispositif selon l'une des revendications 1 à 5, caractérisé en ce qu'un écartement (a) est présent entre la butée de pile d'alimentation (18) et une partie de plaque (44) coudée, portant le coin de séparation (28) et s'étendant approximativement parallèlement à cette butée, de sorte que les bords avant des feuilles de la pile d'alimentation (6) s'appuient uniquement contre la butée de pile d'alimentation (18).

## Claims

1. Device for feeding an office machine, in particular a typewriter, with single sheets from a stack lying on a rocker (2) with a slanted, tiltable and sprung rocker base-plate (13), in which the upper sheet of the stack (6) lies in rubbing contact against two traction rollers (15) carried on a driving shaft (14), the stack (6) presses with the front edges of the sheets against a stack stop (18) and separating members (28) are provided for the sheets to be drawn off, characterized in that the device has two individually-sprung rockers (2) movable parallel to the driving shaft (14), each of which has a rocker base-plate (13), in which the two rockers (2) can be displaced in parallel by an horizontal axis (9) arranged parallel to the driving shaft (14), that the traction rollers (15) can be slid along the driving shaft (14), that the two rockers (2) are each connected via a coupling element (46,48) with one of the traction rollers (15) and each carries a separating member formed as separation corners (28), that the stack stop (18) is tiltably connected with the rockers (2), and that as appropriate a separation corner (28) is carried by a plate (26), which is secured to the corresponding rocker (2) tiltably about an axis (30) parallel to the rocker axis.

2. Device in accordance with Claim 1, characterized in that each rocker (2) has a vertical limiting wall (12) with a slit-shape opening (16), in which a spacing bush (46) provided with a groove (42) constituting the coupling element moves up and down, and which takes the traction roller (15) with it on displacement of the rocker (2).

3. Device according to Claim 1 or 2, characterized in that the stack stop (18) has an extension reaching under the rocker base-plate (13), which is movably connected with the rearmost third of the rocker (2) and between this extension (22) and the rocker base-plate (13) there is a compression spring (40).

4. Device according to Claim 3, characterized in that the separation corners (28) are each connected movably via a plate (26) with the corresponding rocker (2), and that there is a common stop part (32) for the extension (22) and the plate (26).

5. Device according to one of Claim 1 - 4, characterized in that each rocker (2) has a stirrup (34) which can be slid under the rocker base-plate or removed, and which acts as a support for the stack.

6. Device according to one of Claim 1 - 5, characterized in that between the stack stop (18) and a plate-part (44) carrying the separation ormers (28) which runs approximately parallel to this, there is a gap (a), such that the front edges of the sheets of the stack (6) lie only against the stack stop (18).
